# EUROPÄISCHE PATENTSCHRIFT

(11) **EP 2 242 715 B1**
(45) Veröffentlichungstag und Bekanntmachung des Hinweises auf die Patenterteilung: **03.04.2013**
(21) Anmeldenummer: 09713525.5
(22) Anmeldetag: 05.02.2009
(51) Int. Cl.: B67C 3/02, B67C 3/20, B67C 3/26

(54) **VERFAHREN ZUM FÜLLEN VON BEHÄLTERN MIT EINEM AUS WENIGSTENS ZWEI KOMPONENTEN BESTEHENDEN FÜLLGUT, FÜLLSTELLE SOWIE FÜLLMASCHINE ZUM DURCHFÜHREN DES VERFAHRENS**
METHOD FOR FILLING CONTAINERS WITH A FILLING MATERIAL CONSISTING OF AT LEAST TWO COMPONENTS, FILLING STATION AND FILLING MACHINE FOR CARRYING OUT SAID METHOD
PROCÉDÉ POUR REMPLIR DES RÉCIPIENTS D UN PRODUIT CONSTITUÉ D AU MOINS DEUX COMPOSANTS, POSTE DE REMPLISSAGE ET MACHINE DE REMPLISSAGE POUR LA MISE EN UVRE DU PROCÉDÉ

(30) Priorität: 19.02.2008 DE 102008010078
(43) Veröffentlichungstag der Anmeldung: 27.10.2010
(73) Patentinhaber: KHS GmbH, 44143 Dortmund (DE)
(72) Erfinder: KRULITSCH, Dieter-Rudolf, 55545 Bad Kreuznach (DE); HÄRTEL, Manfred, 55559 Bretzenheim (DE)
(86) Internationale Anmeldenummer: PCT/EP2009/000783
(87) Internationale Veröffentlichungsnummer: WO 2009/103426

(56) Entgegenhaltungen:
- EP-A- 0 919 472
- EP-A- 1 243 546
- WO-A-00/20327
- WO-A-94/24037
- GB-A- 2 178 015
- US-A- 5 829 476

## Beschreibung

Die Erfindung bezieht sich auf ein Verfahren zum Füllen von Behältern, wie beispielsweise Flaschen, Dosen oder dergleichen mit einem aus zwei Komponenten bestehenden Füllgut gemäß Oberbegriff Patentanspruch 1. Die Erfindung bezieht sich weiterhin auf eine Füllstelle zur gesteuerten Abgabe des Füllgutes in Behälter gemäß Oberbegriff Patentanspruch 10 sowie auf eine mehrere derartige Füllstellen aufweisende Füllmaschine gemäß Oberbegriff 15.

Eine solches Vorrichtung und ein solches Verfahren zum Füllen von Behältern mit wenigstens zwei unterschiedlichen Komponenten wurde bereits durch die EP 1 243 546 A vorgestellt. Zur Lösung dieser technischen Aufgabe schlägt diese Schrift im Wesentlichen vor, dass die gesamte Füllmaschine zunächst mit der ersten Komponente gefüllt ist. Wird nun über Gewichtssensoren angezeigt, dass die gewünschte Menge der ersten Komponente In die einzelnen zu befüllenden Behälter eingefüllt ist, so ist weiterhin vorgesehen, die gesamte Füllmaschine mit der zweiten Komponente zu befüllen um anschließend auch die gewünschte Menge der zweiten Komponente in die Behälter zu füllen. Diese Vorgehensweise ist sehr zeitaufwändig und verursacht zwangsweise große Füllgutverluste, da bei jedem Wechsel der Komponente die in der Füllmaschine enthaltene. nicht mehr benötigte Menge der jeweiligen Komponente komplett verworfen werden muss.

Aufgabe der Erfindung ist es, ein Verfahren aufzuzeigen, mit dem ein problemioses Füllen von Behältern mit einem aus wenigstens zwei Komponenten bestehenden Füllgut möglich ist, insbesondere auch mit reproduzierbaren Anteilen der Komponenten In den Behältern. Zur Lösung dieser Aufgabe ist ein Verfahren entsprechend dem Patentanspruch 1 ausgebildet. Eine Füllstelle sowie eine Füllmaschine zum Durchführung des Verfahrens sind Gegenstand der Patentansprüche 10 bzw. 15.

Bei der Erfindung erfolgt das Einbringen der Komponenten in den Behälter jeweils gesondert, sodass ein Zusammenbringen und/oder Vermischen dieser Komponenten erst In dem jeweiligen Behälter erfolgt. Bevorzugt werden die Komponenten in jedem Füllzyklus zeitlich nacheinander in den betreffenden Behälter eingebracht, sodass die jeder Komponente zugeordnete, in den jeweiligen Behälter eingebrachte Füllmenge exakt gesteuert bzw. geregelt werden kann und sich hierdurch reproduzierbare Verhältnisses insbesondere auch im Bezug auf die Anteile (Mengen- oder Volumenanteile oder -verhältnis) der Komponenten in dem jeweils gefüllten Behälter ergeben.

Bei einer bevorzugten Ausführungsform der Erfindung erfolgt das Füllen jedes Behälters mit allen in den jeweiligen Behälter einzubringenden Komponenten an ein und derselben Füllstelle oder unter Verwendung ein und desselben Füllelementes, und zwar dann unter Verwendung eines Füllelementes mit einer Abgabeöffnung zur Abgabe des Füllgutes, der (Abgabeöffnung) zumindest eine Gassperre zugeordnet ist. Am Ende jedes Füllzyklus verbleibt der oberhalb der Gassperre im Füllelement ausgebildete Flüssigkeitskanal oder Flüssigkeltskanalabschnitt mit der zeitlich letzten Komponente jedes Füllzyklus, d.h. mit der am Ende des Füllzyklus in einen Behälter eingebrachten Komponente gefüllt ist. Diese zeitlich letzte Komponente bildet dann in dem darauf folgenden Füllzyklus die zeitlich erste, d.h. die zuerst in den jeweiligen Behälter einzubringende Komponente.

Füllzyklus im Sinne der Erfindung ist derjenige Zyklus bzw. diejenige Füllfolge, in der die einzelnen Komponenten in den jeweiligen Behälter eingebracht werden, und zwar vorzugsweise in den anfänglich leeren und am Ende des Füllzyklus mit der erforderlichen Füllmenge bzw. mit der erforderlichen Füllhöhe gefüllten Behälter.

Die besonderen Vorteile der Erfindung bestehen u.a. darin, dass die einzelnen Komponenten reproduzierbar mit hoher Genauigkeit in die Behälter eingebracht werden. Weiterhin besteht bei der Erfindung die Möglichkeit, die verwendeten Füllelemente im Bereich ihrer Abgabeöffnungen mit Gassperren auszustatten, die beim Füllen vom Füllgut durchströmt werden und es ermöglichen, den jeweiligen Füllzyklus ohne ein Entleeren der Füllelemente bzw. deren Flüssigkeitskanäle und ohne die Gefahr eines Nachtropfens des Füllgutes zu beenden.

Insbesondere kann durch das Vorhandensein nur einer Gassperre, der Öffnungsquerschnitt des Behälters optimal genutzt werden und dennoch müssen fast keine Zugeständnisse bezüglich der Bestimmung (Gewicht) und Abgrenzung (Vermischung in der Leitung) unterschiedlicher Flüssigphase hingenommen werden.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:

Fig. 1 in vereinfachter Darstellung ein Füllelement zusammen mit einem als Flasche ausgebildeten Behälter;

Fig. 2 in Positionen a) - d) jeweils in schematischer Darstellung eine Füllstelle mit dem Füllelement der Figur 1 und dem als Flasche ausgebildeten Behälter in verschiedenen Schritten des Füllverfahrens bzw. eines Füllzyklus;

Fig. 3 in Positionen a1) - c1) und a2) - c2) jeweils verschiedene Schritte zweier zeitlich auf einander folgender Füllzyklen bei einer weiteren Ausführungsform des erfindungsgemäßen Verfahrens;

In den Figuren 1 - 3 ist 1 jeweils ein Füllelement, welches zusammen mit einem unterhalb dieses Füllelementes vorgesehenen Behälterträger 2 eine Füllstelle bildet, die beispielsweise Bestandteil einer Füllmaschine umlaufender Bauart ist und hierfür mit einer Vielzahl gleichartiger Füllstellen In der dem Fachmann grundsätzlich bekannten Weise am Umfang eines nicht dargestellten, um eine vertikale Maschlnenachse umlaufend antrelbbaren Rotors vorgesehen ist. Das Füllelement 1 dient zum Füllen von als Flaschen 3 ausgebildeten Behältern in einem Freistrahlfüllprozess mit einem flüssigen Füllgut, welches aus zwei Komponenten A und B besteht, die erst in der jeweiligen Flasche 3 zusammen gebracht oder gemischt werden.

Zum Füllen ist die jeweilige Flasche 3 aufrechtstehend, d.h. mit ihrer Flaschenachse in vertikaler Richtung und achsgleich oder im Wesentlichen achsgleich mit einer Füllelementachse FA an der Füllstelle so angeordnet, dass die Flaschenmündung 3.1 einer an der Unterseite des Füllelementes 1 gebildeten Abgabeöffnung 4 für das flüssige Füllgut unmittelbar gegenüberliegt, und zwar bei dem dargestellten Freistrahlfüllen mit Abstand von dieser Abgabeöffnung 4. Die Flasche 3 steht dabei mit ihrem Flaschenboden 3.2 auf dem Behälterträger 2 bzw. auf einer einen Flaschenteller bildenden elektrischer Wägeeinrihchtung 5 auf, deren Messsignal zur Steuerung des Füllelementes 1, d.h. zur massengesteuerten Abgabe der Komponenten A und B des flüssigen Füllgutes in die Flaschen 3 verwendet wird.

In einem Gehäuse 6 des Füllelementes 1 ist ein die Abgabeöffnung 4 aufweisender Flüssigkeitskanal 7 gebildet, der über zwei jeweils eine eigenständige Steuer- und Betätigungseinrichtung 8 bzw. 9 aufweisende Flüssigkeitsventile 10 und 11 gesteuert mit einem Kanal 12 zum Zuführen der Komponente A (Flüssigkeitsventile 10) bzw. mit einem Kanal 13 zum Zuführen der Komponente B (Flüssigkeitsventil 11) verbindbar ist. Der Kanal 12 ist mit einem für sämtliche Füllelemente 1 der Füllmaschine gemeinsam, die Komponente A enthaltenden Kessel, verbunden. Analog ist der Kanal 13 mit einem weiteren, ebenfalls für sämtliche Füllelemente der Füllmaschine gemeinsamen, die Komponente B enthaltenden Kessel verbunden. Insbesondere um ein Entleeren des Flüssigkeitskanals 7 und Nachtropfen des flüssigen Füllgutes am Ende des jeweiligen Füllzyklus zu vermeiden, ist in der Abgabeöffnung 4 eine Gassperre 14 angeordnet, die im einfachsten Fall aus einem siebartigen Einsatz, bevorzugt aber aus einem Einsetz besteht, der eine Vielzahl von Kanälen aufweist, die jeweils am Flüssigkeitskanal 7 sowie auch an der Unterseite des Füllelementes 1 offen sind und beim Füllen von den Komponenten A und B durchströmt werden.

Angestrebt ist ein Zusammenbringen oder Mischen der beiden Komponenten A und B erst in der jeweils zu füllenden Flasche 3, um so u.a. zu vermeiden, dass eine Komponente, beispielsweise die Komponente A bei geöffnetem Flüssigkeitsventil 11 in unerwünschter Weise in den Kanal 13 für die Komponente B gelangt oder umgekehrt. U.a. aus diesem Grunde ist auch ein Vermischen der Komponenten in dem Flüssigkeitskanal 7 nicht erwünscht. Außerdem ist angestrebt, die Komponenten A und B jeweils einzeln und zeitlich nach einander in die jeweilige Flasche 3 einzubringen, um so die Füllmenge jeder Komponente A und B genau steuern bzw. regeln zu können.

Bei dem In den Positionen a) - d) der Figur 2 dargestellten Verfahren wird jede Flasche 3 zunächst durch gesteuertes Öffnen und Schließen des Flossigkeitsventils 10 mit dem für das angestrebte Mischungsverhältnis der ersten Teilmenge der Komponenten A und anschließend der vollständigen Menge der Komponente B gefüllt und nachfolgende der benötigte restlichen Teilmenge der Komponente A in die Flasche 3 eingefüllt. Hierfür wird am Beginn eines jeden Füllzyklus das Flüssigkeitsventil 10 mit der Steuer- und Betätigungseinrichtung 8 geöffnet (Position a der Figur 2) und dann bei Erreichen des gewünschten Anteils der Komponente A wieder geschlossen. Zeitlich folgend wird zum Einbringen der Komponente B das Flüssigkettsventil 11 mit der Steuer- und Betätigungseinrichtung 9 geöffnet (Position b der Figur 2) und dann bei Erreichen des gewünschten Anteils der Komponente B wieder geschlossen. In diesem Zustand ist die Flasche 2 noch nicht vollständig gefüllt. Zeitlich anschließen erfolgt daher ein Restfüllen, allerdings mit der Komponente A durch erneutes Öffnen des Flüssigkeitsventils 10 mit der Steuereinrichtung 8 (Position c der Figur 2). Sobald sich bei diesem Restfüllen die erforderliche Gesamtfüllmenge In der Flasche 3 befindet, wird das Flüssigkeitsventil 10 über die Steuereinrichtung 8 wieder geschlossen (Position d der Figur 2), womit der Füllzyklus abgeschlossen ist und ein neuer Füllzyklus zum Füllen einer weiteren Flasche 3 gestartet werden kann.

Mit diesem in der Figur 2 dargestellten Füllverfahren wird erreicht, dass am Ende eines jeden Füllzyklus der Flüssigkeitskanal 7 die Komponente A enthält, mit der das Füllen einer weiteren Flasche 3 bzw. der jeweils folgende Füllzyklus gestartet wird. Hierdurch ist insbesondere auch die Verwendung von Gassperren 14 an den Füllelementen 1 möglich und ein Entleeren des Flüssigkeitskanals 7 ist am Ende jedes Füllzyklus nicht erforderlich, vielmehr kann der Flüssigkeitskanal 7 oberhalb der Gassperre 14 mit dem Füllgut, d.h. mit der Komponente A gefüllt bleiben.

Die Figur 3 zeigt in einer Darstellung ähnlich der Figur 2 in den Positionen a1) - c1) bzw. a2) - c2) verschiedene Verfahrensschritte, die bei einer weiteren Ausführungsform des erfindungsgemäßen Verfahrens unter Verwendung der von dem Füllelement 1 und dem Behälterträger 3 gebildeten Füllstelle in zwei zeitlich aufeinander folgenden Füllzyklen durchgeführt werden.

In einem ersten Füllzyklus erfolgt das Füllen der betreffenden Flasche 3 beginnend mit der Komponente A, wofür das Flüssigkeitsventil 10 über die Steuereinrichtung 8 geöffnet wird (Position a1 der Figur 3). Nach Erreichen der für die Komponente A vorgegebenen Füllmenge wird das Flüssigkeitsventil 10 geschlossen und anschließend das Flüssigkeitsventil 11 geöffnet (Position b1 der Figur 3). Nach Erreichen der erforderlichen Gesamtfüllmenge wird der Füllzyklus durch Schließen des Flüssigkeitsventils 11 beendet (Position c1 der Figur 3). Der Flüssigkeitskanal 7 oberhalb der Gassperre 14 ist dann mit der Komponente B gefüllt.

Ein zeitlich folgender Füllzyklus zum Füllen einer weiteren Flasche 3 beginnt mit dem Öffnen des Flüssigkeitsventils 11 durch die Steuereinrichtung 9 zum Zuführen der Komponente B in die Flasche 3 (Position a2 der Figur 3). Nach dem Einbringen der erforderlichen Menge der Komponente B wird das Flüssigkeitsventil 11 geschlossen und anschließend das Flüssigkeitsventil 10 zum Einbringen der Komponente A geöffnet (Position b2 der Figur 3). Dieser Füllzyklus wird bei Erreichen der geforderten Gesamtfüllmenge durch Verschließen des Flüssigkeitsventils 10 beendet (Position c2 der Figur 3), sodass sich dann in dem Flüssigkeitskanal 7 oberhalb der Dampfsperre 14 die Komponente A befindet, mit der der nächstfolgende Füllzyklus zum Füllen einer weiteren Flasche 3 begonnen wird.

Bei dem Verfahren der Figur 3 werden also die Füllfolgen bzw. Füllzyklen durch die das jeweilige Füllelement 1 steuernden Zentrale Steuereinrichtung der Füllmaschine (Füllrechner) invertiert und dabei den einzelnen Verfahrensschritten durch entsprechende Ansteuerung der Flüssigkeitsventile 10 und 11 unter Berücksichtigung des von der jeweiligen Wägeeinrichtung 5 gelieferten Signals die korrekten Füllmengen zugeordnet. Auch bei diesem Verfahren ist sichergestellt, dass sich am Ende jedes Füllzyklus nur oder im Wesentlichen nur eine der beiden Komponenten A bzw. B im Flüssigkeitskanal 7 oberhalb der Gassperre 14 befindet, also ein Entleeren des Flüssigkeitskanals 7 am Ende jedes Füllzyklus nicht erforderlich ist.

Dadurch, dass am Ende jedes Füllzyklus der jeweilige Flüssigkeitskanal 7 jeweils nur eine Komponente A bzw. B enthält, keinesfalls aber eine Mischung dieser Komponenten, ergeben sich für jeden Füllzyklus reproduzierbare Ausgangsbedingungen, sodass auch eine exakte Steuerung oder Regelung der in die Flaschen eingebrachten Füllmengen der beiden Komponenten und damit ein exaktes Mischungsverhältnis dieser Komponenten in den Flaschen 3 möglich ist.

Bei allen vorbeschriebenen Ausführungsformen erfolgt das gesteuerte Schließen der Flüssigkeitsventile 10 und 11 jeweils in Abhängigkeit von der in die jeweilige Flasche 3 eingebrachten Füllmenge veranlasst durch das von der Wägeeinrichtung 5 gelieferte Messsignal.

Um eine genaue Messung der jeweils eingebrachten Füllmenge und dabei insbesondere auch der Menge der in dem jeweiligen Füllzyklus zuerst eingebrachten Komponente mit der jeweiligen Wägeeinrichtung 5 zu ermöglichen, ist es bei den vorbeschriebenen Verfahren notwendig, zumindest aber sinnvoll, dass innerhalb jedes Füllzyklus nach dem Einbringen der ersten Komponente eine Füllpause eingelegt wird. Eine derartige Füllpause wäre dann analog hierzu bei dem in der Figur 2 dargestellten Verfahren nach dem Schließen des Flüssigkeitsventils 10 und vor dem Öffnen des Flüssigkeitsventils 11 vorgesehen, d.h. unmittelbar vor der Position c der Figur 2. Bei dem in der Figur 3 dargestellten Verfahren wäre eine Füllpause in dem ersten Füllzyklus nach dem Schließen des Flüssigkeitsventils 10 und vor dem Öffnen des Flüssigkeitsventils 11, d.h. vor dem Verfahrensschritt der Position b1, und in dem zeitlich folgenden Füllzyklus nach dem Schließen des Flüssigkeitsventils 11 und vor dem Öffnen des Flüssigkeitsventil 10, d.h. vor dem Verfahrensschritt der Position b2 vorgesehen.

Die genaue Messung der eingebrachten Füllmengen ermöglicht es z.B., eine Korrekturfüllung vorzunehmen, beispielsweise mit der zuerst oder zuletzt eingebrachten Komponente. Die genaue Messung der eingebrachten Füllmengen ermöglicht es z.B. auch, mit den Messwerten eines Füllzyklus eine Korrektur der Füllmengen in dem jeweils zeitlich folgenden Füllzyklus durchzuführen oder aber eine Dokumentation der Füllmengen Ist-Werte und deren Abweichung von Füllmengen Soll-Werten usw. vorzunehmen.

Speziell bei Füllmaschinen zum Füllen von Behältern in Form von Flaschen 3 bietet das Füllelement 1 den Vorteil, dass bei dem Füllelement 1 der Strömungsquerschnitt der Abgabeöffnung 4 angepasst an den Querschnitt der Flaschenöffnung 3.1 möglichst groß gewählt werden kann, sodass sich für beide Komponenten A und B eine Abgabeöffnung 4 mit großem Querschnitt ergibt.

Weiterhin besteht die Möglichkeit, die beiden Abgabeöffnungen 4.1 und 4.2 insbesondere auch bei der ringförmigen Ausbildung der Abgabeöffnung 4.2 auf unterschiedlichem Niveau Vorzusehen, beispielsweise die Abgabeöffnung 4.1 zurückversetzt, d.h. in einem größeren Abstand von der Flaschenöffnung 3.1 als die Abgabeöffnung 4.2.

Weiterhin besteht sowohl bei dem Füllelement 1 die Möglichkeit, die Abgabeöffnung in Richtung der Füllelementachse FA einstellbar auszubilden, insbesondere auch in der Weise, dass die jeweilige Gassperre 14 axial einstellbar In dem die Abgabeöffnung 4 bildenden Abschnitt des zugehörigen Flüssigkeitskanals 7 angeordnet ist.

Jedes Füllelement 1 ist weiterhin so ausgebildet, dass es insbesondere auch an den mit dem Füllgut bzw. den Komponenten A und B In Berührung kommenden Flächen mit einem gasförmigen, dampfförmigen und/oder flüssigen Medium gereinigt, gespült und/oder desinfiziert werden kann, beispielsweise auch mit Wasser, Wasserstoffperoxid (H₂O₂), und zwar insbesondere auch in einem CIP-Verfahren.

### Bezugszeichenliste

- 1: Füllelement
- 2: Behälterträger
- 3: Flasche
- 3.1: Flaschenöffnung
- 3.2: Flaschenboden
- 4: Abgabeöffnung
- 5: Wägeeinrichtung
- 6: Gehäuse
- 7: Flüssigkeitskanal
- 8, 9: Steuer- und Betätigungselement
- 10, 11: Flüssigkeitsventil
- 12, 13: Kanal
- 14: Gassperre
- A, B: Komponente des Füllgutes
- FA: Füllelementachse

## Patentansprüche

1. Verfahren zum Füllen von Behältern (3) mit einem Füllgut unter Verwendung wenigstens eines Füllelementes (1), wobei das Füllgut aus wenigstens zwei unterschiedlichen Komponenten (A, B) besteht, wobei die Komponenten (A, B) über das wenigstens eine Füllelement (1) getrennt in den jeweiligen Behälter (3) eingebracht werden, wobei die Verwendung eines Füllelementes (1), welches einen Flüssigkeitskanal (7) mit einer Abgabeöffnung (4) zum Abgeben des Füllgutes in den jeweiligen Behälter (3) aufweist, und wobei der Flüssigkeitskanal (7) gesteuert zeitlich nacheinander mit Kanälen oder Leitungen (12, 13) zum Zuführen der Komponenten (A, B) verbunden wird, **dadurch gekennzeichnet, dass** das Füllen des jeweiligen Behälters (3) unter Verwendung eines Füllelementes (1) erfolgt, welches an der Abgabeöffnung (4) mit einer Gassperre (14) versehen ist, und dass der Flüssigkeitskanal (7) am Ende eines jeden Füllzyklus mit derjenigen Komponente (A, B) gefüllt ist, mit der ein zeitlich folgender Füllzyklus beginnt.

2. Verfahren nach Anspruch 1, **dadurch gekennzeichnet, dass** die Komponenten (A, B) jeweils volumen- und/oder mengengesteuert in den jeweiligen Behälter (3) eingebracht werden.

3. Verfahren nach Anspruch 1 oder 2, **dadurch gekennzeichnet, dass** die Komponenten (A, B) zeitlich versetzt in den jeweiligen Behälter (3) eingebracht werden.

4. Verfahren nach Anspruch 3, **dadurch gekennzeichnet, dass** nach dem Einbringen einer Komponente (A, B) das Einbringen der zeitlich folgenden Komponente (B, A) zeitlich verzögert eingeleitet wird.

5. Verfahren nach einem der vorhergehenden Ansprüche, **dadurch gekennzeichnet, dass** die Komponenten (A, B) in jedem Füllzyklus in einer vorgegebenen Reihenfolge zeitlich nacheinander in den jeweiligen Behälter (3) eingebracht werden, und dass in dem jeweiligen, auf einen Füllzyklus zeitlich folgenden Füllzyklus diese Reihenfolge so geändert, beispielsweise so invertiert wird, dass das Füllen des jeweiligen Behälters (3) in dem zeitlich folgenden Füllzyklus mit der zeitlich letzten Komponente des vorausgehenden Füllzyklus erfolgt.

6. Verfahren nach einem der Ansprüche 1 bis 4, **dadurch gekennzeichnet, dass** in den zeitlich aufeinander folgenden Füllzyklen die Komponenten (A, B) jeweils in derselben Reihenfolge in den betreffenden Behälter (3) eingebracht werden, und dass jeder Füllzyklus mit der zeitlich ersten Komponente beendet wird.

7. Verfahren nach Anspruch 6, **dadurch gekennzeichnet, dass** am Ende jedes Füllzyklus ein Restfüllen mit der zeitlich ersten Komponente dieses Zyklus erfolgt.

8. Verfahren nach einem der vorhergehenden Ansprüche, **dadurch gekennzeichnet, dass** in jedem Füllzyklus sämtliche Komponenten (A, B) mit ein und demselben Füllelement (1, 1a) in den betreffenden Behälter (3) eingebracht werden.

9. Verfahren nach einem der vorhergehenden Ansprüche, **dadurch gekennzeichnet, dass** das Füllgut zwei unterschiedliche Komponenten (A, B) aufweist.

10. Füllstelle zum Füllen von Behältern (3) mit einem aus wenigstens zwei unterschiedlichen Komponenten (A,B) bestehenden Füllgut, mit wenigstens einem Füllelement (1) mit einem eine Abgabeöffnung (4) bildenden Flüssigkeitskanal (7), wobei der Flüssigkeitskanal (7) zur gesteuerten Abgabe der Komponenten (A, B) über eigenständig steuerbare Flüssigkeitsventile (10, 11) an Zuführungen (12, 13) für jeweils eine Komponente (A, B) angeschlossen ist, und mit einer Steuereinrichtung zur individuellen Steuerung der Flüssigkeitsventile (10, 11) **dadurch gekennzeichnet, dass** die Steuerung in der Weise durchgeführt wird, dass am Ende eines jeden Füllzyklus der Flüssigkeitskanal (7) jeweils diejenige Komponente (A, B) enthält, mit der das Füllen eines Behälters (3) in dem zeitlich darauf folgenden Füllzyklus beginnt, und dass der Abgabeöffnung (4) zumindest eine Gassperre (14) zugeordnet ist.

11. Füllstelle nach Anspruch 10, **dadurch gekennzeichnet, dass** die Steuereinrichtung für eine Steuerung der Flüssigkeitsventile (10, 11) In der Weise ausgebildet ist, dass jeder Füllzyklus mit derjenigen Komponente (A) beendet wird, die bereits am Beginn dieses Füllzyklus als erste Komponente in den Behälter (3) eingebracht wurde.

12. Füllstelle nach Anspruch 10, **dadurch gekennzeichnet, dass** die Steuereinrichtung für eine Steuerung der Flüssigkeitsventile (10, 11) in der Weise ausgebildet ist, dass in jedem Füllzyklus die Komponenten in einer vorgegebenen Reihenfolge zeitlich nacheinander in den jeweiligen Behälter (3) eingebracht werden, und zwar in der Weise, dass jeder Füllzyklus mit einer unterschiedlichen Komponente beginnt, die aber die Komponente des zeitlich vorausgehenden Füllzyklus ist.

13. Füllstelle nach einem der Ansprüche 10 bis 12, **gekennzeichnet durch** Mittel (5) zur Erzeugung eines von der in den jeweiligen Behälter (3) eingebrachten Füllmenge abhängigen Steuersignals zur Steuerung der Flüssigkeitsventile (10, 11)

14. Füllstelle nach einem der Ansprüche 10 bis 13, **dadurch gekennzeichnet, dass** das Füllelement (1, 1a) für ein Spülen oder ein Reinigen insbesondere auch im Bereich des Flüssigkeitskanals (7), der Abgabeöffnung (4, 4.1, 4.2) und/oder der Gessperre (14) ausgebildet ist.

15. Füllmaschine zum Füllen von Behältern (3) mit einem aus wenigstens zwei Komponenten (A,B) bestehenden Füllgut, **dadurch gekennzeichnet, dass** sie an einem umlaufenden Transportelement, beispielsweise Rotor eine Vielzahl von Füllstellen nach einem der vorhergehenden Ansprüche 10 bis 14 aufweist.

## Claims

1. Method for filling containers (3) with a filling material using at least one filling element (1), wherein the filling material consists of at least two different components (A, B), wherein the components (A, S) are introduced separately into the relevant container (3) by means of the at least one filling element (1), wherein the use of a filling element (1), which has a liquid channel (7) with a dispensing opening (4) to dispense the filling material into the relevant container (3), and wherein the liquid channel (7) is connected in a managed chronologically consecutive manner to channels or pipes (12, 13) to supply the components (A, B), **characterised in that** the filling of the relevant container (3) occurs using a filling element (1), the dispensing opening (4) of which is fitted with a gas lock (14), and **in that** the liquid channel (7) is filled at the end of each filling cycle with the component (A, B) with which a chronologically consecutive filling cycle starts.

2. Method according to claim 1 **characterised in that** the components (A, B) are each introduced into the relevant container (3) managed by volume and / or quantity.

3. Method according to claim 1 or 2 **characterised in that** the components (A, B) are each introduced into the relevant container (3) offset in time from one another.

4. Method according to claim 3 **characterised in that** after introducing a component (A, B) the introduction of the chronologically consecutive component (B, A) is initiated after a time delay.

5. Method according to any one of the preceding claims **characterised in that** the components (A, B) are introduced into the relevant container (3) chronologically one after another in a set order in each filling cycle, and **in that** in the relevant filling cycle chronologically consecutive to a filling cycle, this order is changed, for example reversed, such that the filling of the relevant container (3) in the chronologically consecutive filling cycle takes place with the chronologically last component of the previous filling cycle.

6. Method according to any one of claims 1 to 4 **characterised in that** in the chronologically consecutive filling cycles the components (A, B) are in each case introduced into the container concerned (3) in the same order, and **in that** each filling cycle ends with the chronologically first component.

7. Method according to claim 6 **characterised in that** at the end of each filling cycle, a residual filling occurs with the chronologically first component of this cycle.

8. Method according to any one of the preceding claims **characterised in that** in each filling cycle all the components (A, B) are each introduced into the container concerned (3) with one and the same filling element (1, 1a).

9. Method according to any one of the preceding claims, **characterised in that** the filling material has two different components (A, B).

10. Filling point to fill containers (3) with a filling material consisting of at least two different components (A, B), with at least one filling element (1) with a liquid channel (7) forming a dispensing opening (4), wherein the liquid channel (7) is connected to feeds (12, 13) in each case for a component (A, B) for the controlled dispensing of the components (A, B) by means of independently controllable liquid valves (10, 11), and to a control device for the individual control of the liquid valves (10, 11) **characterised in that** the control is carried out in such a way that at the end of each filling cycle the liquid channel (7) contains in each case the component (A, B) with which the filling of a container (3) starts in the chronologically consecutive filling cycle, and **in that** at least one gas lock (14) is allocated to the dispensing opening (4).

11. Filling point according to claim 10 **characterised in that** the control device for the control of the liquid valves (10, 11) is formed in such a way that each filling cycle ends with the component (A) which right at the start of this filling cycle was introduced into the container (3) as the first component.

12. Filling point according to claim 10 **characterised in that** the control device for the control of the liquid valves (10, 11) is formed in such a way that in each filling cycle the components are introduced into the relevant container (3) in a set order chronologically one after the other, this being in such a way that each filling cycle starts with a different component, which however is the component of the chronologically previous filling cycle.

13. Filling point according to any one of claims 10 to 12 **characterised by** means (5) for generating a control signal, depending on the filling quantity introduced into the relevant container (3), for controlling the liquid valves (10, 11).

14. Filling point according to any one of claims 10 to 13 **characterised in that** the filling element (1, 1 a) is formed for rinsing or cleaning, in particular also in the area of the liquid channel (7), the dispensing opening (4, 4.1, 4.2) and / or the gas lock (14).

15. Filling machine for filling containers (3) with a filling material consisting of at least two components (A, B) **characterised in that** it has, on a revolving transport element, for example a rotor, a number of filling points according to one of the previous claims 10 to 14.

## Revendications

1. Procédé pour remplir des récipients (3) d'un produit de remplissage en utilisant au moins un élément de remplissage (1), le produit de remplissage étant constitué d'au moins deux composants différents (A, B), les composants (A, B) étant introduits par l'au moins un élément de remplissage (1) séparément dans le récipient respectif (3), l'utilisation d'un élément de remplissage (1) qui présente un canal de liquide (7) avec une ouverture de sortie (4) pour la sortie du produit de remplissage dans le récipient respectif (3), et le canal de liquide (7) étant relié de manière commandée chronologiquement les uns après les autres à des canaux ou conduites (12, 13) pour l'amenée des composants (A, B), **caractérisé en ce que** le remplissage du récipient respectif (3) est effectué en utilisant un élément de remplissage (1) qui est pourvu sur l'ouverture de sortie (4) d'un élément de blocage de gaz (14), et **en ce que** le canal de liquide (7) est rempli à la fin de chaque cycle de remplissage des composants (A, B), par lesquels le cycle de remplissage suivant commence.

2. Procédé selon la revendication 1, **caractérisé en ce que** les composants (A, B) sont respectivement introduits en étant commandés en volume et/ou quantité dans le récipient respectif (3).

3. Procédé selon la revendication 1 ou 2, **caractérisé en ce que** les composants (A, B) sont introduits en temps différé dans le récipient respectif (3).

4. Procédé selon la revendication 3, **caractérisé en ce que** l'introduction du composant (B, A) suivant chronologiquement est réalisée de manière différée après l'introduction d'un composant (A, B).

5. Procédé selon l'une quelconque des revendications précédentes, **caractérisé en ce que** les composants (A, B) sont introduits dans chaque cycle de remplissage dans un ordre prédéfini chronologiquement l'un après l'autre dans le récipient respectif (3) et **en ce que** cet ordre est modifié dans le cycle de remplissage respectif suivant chronologiquement un cycle de remplissage, par exemple est inversé de sorte que le remplissage du récipient respectif (3) soit réalisé dans le cycle de remplissage suivant chronologiquement avec le dernier composant chronologique du cycle de remplissage précédent.

6. Procédé selon l'une quelconque des revendications 1 à 4, **caractérisé en ce que** dans les cycles de remplissage consécutifs chronologiquement, les composants (A, B) sont introduits respectivement dans le même ordre dans le récipient concerné (3) et **en ce que** chaque cycle de remplissage est terminé avec le premier composant chronologique.

7. Procédé selon la revendication 6, **caractérisé en ce qu'**à la fin de chaque cycle de remplissage, un remplissage résiduel est réalisé avec le premier composant chronologique de ce cycle.

8. Procédé selon l'une quelconque des revendications précédentes, **caractérisé en ce que** tous les composants (A, B) sont introduits dans chaque cycle de remplissage avec un seul et même élément de remplissage (1, 1a) dans le récipient concerné (3).

9. Procédé selon l'une quelconque des revendications précédentes, **caractérisé en ce que** le produit de remplissage présente deux composants (A, B) différents.

10. Poste de remplissage pour le remplissage de récipients (3) avec un produit de remplissage constitué d'au moins deux composants différents (A, B), avec au moins un élément de remplissage (1) avec un canal de liquide (7) formant une ouverture de sortie (4) , le canal de liquide (7) étant raccordé pour la sortie commandée des composants (A, B) par des soupapes de liquide (10, 11) pouvant être commandées de manière autonome à des conduites (12, 13) pour respectivement un composant (A, B), et avec un dispositif de commande pour la commande individuelle des soupapes de liquide (10, 11), **caractérisé en ce que** la commande est réalisée de telle manière qu'à la fin de chaque cycle de remplissage, le canal de liquide (7) contienne respectivement les composants (A, B), par lesquels le remplissage d'un récipient (3) commence dans le cycle de remplissage suivant chronologiquement, et **en ce qu'**à l'ouverture de sortie (4) est associé au moins un dispositif de blocage de gaz (14).

11. Poste de remplissage selon la revendication 10, **caractérisé en ce que** le dispositif de commande est réalisé pour une commande des soupapes de liquide (10, 11) de telle manière que chaque cycle de remplissage soit terminé avec le composant (A) qui a déjà été introduit au début de ce cycle de remplissage comme premier composant dans le récipient (3).

12. Poste de remplissage selon la revendication 10, **caractérisé en ce que** le dispositif de commande est réalisé pour une commande des soupapes de liquide (10, 11) de telle manière que dans chaque cycle de remplissage, les composants soient introduits dans un ordre défini chronologiquement l'un après l'autre dans le récipient respectif (3) et ce de telle manière que chaque cycle de remplissage commence par un composant différent qui est cependant le composant du cycle de remplissage précédent.

13. Poste de remplissage selon l'une quelconque des revendications 10 à 12, **caractérisé par** des moyens (5) pour la génération d'un signal de commande dépendant de la quantité de remplissage introduite dans le récipient respectif (3) pour la commande des soupapes de liquide (10, 11).

14. Poste de remplissage selon l'une quelconque des revendications 10 à 13, **caractérisé en ce que** l'élément de remplissage (1, 1a) est réalisé pour un rinçage ou un nettoyage en particulier aussi dans la zone du canal de liquide (7), de l'ouverture de sortie (4, 4.1, 4.2) et/ou du dispositif de blocage de gaz (14).

15. Machine de remplissage pour le remplissage de récipients (3) avec un produit de remplissage constitué d'au moins deux composants (A, B), **caractérisée en ce qu'**elle présente sur un élément de transport rotatif, par exemple un rotor, une pluralité de postes de remplissage selon l'une quelconque des revendications 10 à 14.
